# EUROPÄISCHE PATENTSCHRIFT

(11) **EP 0 062 605 B1**
(45) Veröffentlichungstag und Bekanntmachung des Hinweises auf die Patenterteilung: **03.09.1986**
(21) Anmeldenummer: 82810106.3
(22) Anmeldetag: 11.03.1982
(51) Int. Cl.: B65D 88/72, B65G 65/34, C22B 21/00, B65D 90/54, B01J 4/00

(54) **Vorrichtung zur portionenweisen Dosierung eines fluidisierbaren Schüttgutes**
Device for the portion-like dosage of fluidisable bulk material
Dispositif pour le dosage par portions d'un matériau en vrac pouvant être fluidifié

(30) Priorität: 30.03.1981 CH 2130/81
(43) Veröffentlichungstag der Anmeldung: 13.10.1982
(73) Patentinhaber: SCHWEIZERISCHE ALUMINIUM AG, CH-3965 Chippis (CH)
(72) Erfinder: Bjarnason, Gudmundur, 105 Reykjavik (IS); Eggertsson, Thorsteinn, 210 Gardabae (IS)

## Beschreibung

Die Erfindung bezieht sich auf eine Vorrichtung zum portionenweisen Zuführen eines fluidisierbaren Schüttgutes aus einem unten konisch auslaufenden, mit einer verschliessbaren Austrittsöffnung versehenem Silo zu einem Reaktionsgefäss, insbesondere von Tonerde aus einem Tagessilo zu einem Krustendurchbruch einer Schmelzflusselektrolysezelle zur Herstellung von Aluminium, mit einer unmittelbar oberhalb der Austrittsöffnung des Silos diese in einer Ruhephase verschliessenden, auswechselbar angeordneten und zumindest einen Siphon (12) mit Siphonscheidewand enthaltenden Chargiereinheit, die einen Chargier hat.

Für die Gewinnung von Aluminium durch Schmelzflusselektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die bei konventionellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940-970°C statt.

Im Laufe der Elektrolyse verarmt der Elektrolyt an Aluminiumoxid. Bei einer unteren Konzentration von 1 - 2 Gew.-% Aluminiumoxid im Elektrolyten kommt es zum Anodeneffekt, der sich in einer Erhöhung der Spannung von beispielsweise 4 - 5 V auf 30 V und darüber auswirkt. Spätestens dann muss die Kruste aus festem Elektrolytmaterial eingeschlagen und die Aluminiumoxidkonzentration durch Zugabe von neuer Tonerde angehoben werden.

Die Zelle wird im normalen Betrieb üblicherweise periodisch bedient, auch wenn kein Anodeneffekt auftritt. Ausserdem muss bei jedem Anodeneffekt die Kruste eingeschlagen und die Tonerdekonzentration durch Zugabe von neuem Aluminiumoxid angehoben werden, was einer Zellenbedienung entspricht.

Zur Zellenbedienung ist über lange Jahre die Kruste zwischen den Anoden und dem Seitenbord der Elektrolysezelle eingeschlagen und anschliessend neues Aluminiumoxid zugegeben worden. Diese Praxis stösst auf zunehmende Kritik, wegen Verschmutzung der Luft in der Elektrolysehalle und der äusseren Atmosphäre. Bei gekapselten Elektrolysezellen kann eine maximale Zurückhaltung der Prozessgase jedoch nur gewährleistet werden, wenn die Bedienung automatisch erfolgt. Nach dem Einschlagen der Kruste wird die Tonerde entweder lokal und kontinuierlich nach dem "Point-Feeder"-Prinzip oder nicht kontinuierlich über die ganze Zellenlängs- bzw. Zellenquerachse zugeführt.

Die bekannten, auf den Elektrolysezellen angeordneten Vorratsbunker bzw. Tonerdesilos sind in Form von Trichtern oder Bekältern mit einem trichterförmigen bzw. konisch auslaufenden Unterteil ausgebildet. Der Inhalt der auf der Zelle angeordneten Silos deckt im allgemeinen einen einbis zweifachen Tagesbedarf, sie werden daher auch Tagessilos genannt.

Die Tonerdezufuhr vom Silo zu einem Durchbruch in der den schmelzflüssigen Elektrolyten überdeckenden Kruste erfolgt bei bekannten Vorrichtungen durch Oeffnen einer Klappe, die zwecks Chargierung geschwenkt wird, oder nach anderen Systemen mit Dosierschnecken, Dosierzylindern oder dgl..

Diese Dosiervorrichtungen haben den Nachteil, dass mechanisch bewegbare Teile in die Elektrolysezelle eingebaut sein müssen. Dadurch sind sie den Einwirkungen der Ofenatmosphäre mit ihrer Hitze- und Staubbelastung unterworfen, was einen mehr oder weniger umfangreichen Unterhalt erfordert. In vielen Ausführungsformen besteht weiter die Gefahr mechanischer Beschädigungen, insbesondere bei Anodenwechsein.

Die DE-AS 1 010 014 bezieht sich auf eine Einrichtung zum pneumatischen Entleeren eines Behälters für pulverförmiges Gut, wobei unter dem Behälter ein siphonartig ausgebildeter Teil angeordnet ist, der sowohl den Abschluss des Behälters bildet als auch der Weiterförderung des Gutes dient. Der ist grösstenteils feinporig durchbrochen. Durch diese porenartige Fläche wird fein verteilte Druckluft in das Gut eingeleitet. Oberhalb des unteren Rands der Siphonscheidewand mündet eine zusätzliche Druckluftleitung in den absteigenden Ast des siphonartigen Teils.

Die DE-AS 24 33 598 beschreibt eine Vorrichtung zum kontinuierlichen Austrag von Feststoffen aus einem Behandlungsbehalter. Unterhalb eines Behandlungsraumes, welcher einen nach unten gerichteten, trichterartigen Boden mit einem mittleren Auslauf hat, ist ein Sammelraum angeordnet. Eine von unten in einen siphonartigen Teil mit einer bestimmten Strömungsgeschwindigkeit eingeleitete Flüssigkeit fördert die Feststoffe kontinuierlich durch den Siphon.

Keine der beiden in den obenstehenden Druckschriften offenbarten Vorrichtungen ist dazu geeignet, als portionenweise arbeitende Dosiervorrichtung eingesetzt zu werden. Sie sind ausschliesslich zum kontinuierlichen Fördern geeignet und nicht dazu konzipiert, genau dosierte Portionen von Schüttgut abzugeben.

Die Erfinder haben sich deshalb die Aufgabe gestellt, eine Vorrichtung zur portionenweisen Dosierung von Tonerde zu schaffen, die mit hoher Genauigkeit arbeitet, keine mechanisch bewegbaren Elemente aufweist und welche als kompakte, robuste Einheit in einen Silo einbaubar ist, wobei deren einfacher Aufbau eine kostengünstige Herstellung und eine weitgehende Wartungsfreiheit gewährleisten soll.

Die Aufgabe wird erfindungsgemäss dadurch gelöst, dass die Chargiereinheit zweistufig arbeitet und mit einem belüftbaren Dosiervolumen versehen ist, wobei vom freien unteren Rand der Schneidewand die Düsenaustrittsöffnung wenigstens einer Blasdüse je Siphon mündet.

Die Bodenplatte der Chargiereinheit liegt vollflächig auf dem konischen Unterteil des Silos und ist mit diesem verschweisst, vernietet oder vorzugsweise verschraubt. Eine verschraubte Bodenplatte hat den Vorteil, dass die Befestigungsmittel jederzeit mit einigen Handgriffen gelöst, und die Chargiereinheit durch den entleerten Silo nach oben entfernt werden kann.

Der Chargierschacht und damit die Austrittsöffnung des Silos ist mit einem Deckblech verschlossen. Dessen Seitenwände ragen in die von Bodenplatte und Chargierschacht geformte Mulde hinein und bilden die Siphonscheidewand. Durch den Silodruck verfestigt sich das fluidisierbare Schüttgut im unteren Bereich des Siphons. Um in den Chargierschacht zu gelangen, müsste das Schüttgut um die Siphonscheidewand herum nach oben fliessen. Die Höhe des Chargierschachtes ist so gewählt, dass das Schüttgut durch den statischen Druck bei genügendem Silofüllstand nicht bis zum oberen Schachtrand fliessen kann.

Die geometrische Form der Austrittsöffnung und des Chargierschachtes ist der eingesetzten Einschlagvorrichtung angepasst. Bei der punktförmigen Tonerdezugabe ist die Oeffnung zweckmässig rund, quadratisch oder rechteckig ausgebildet. Die Innenwandung des Chargierschachtes entspricht bevorzugt exakt der Austrittsöffnung.

Der die Eintrittsöffnung des Chargierschachtes überdachende Teil des Deckblechs ist aus fertigungstechnischen und wirtschaftlichen Gründen vorzugsweise flach oder leicht konkav ausgestaltet, obwohl er jede zweckmässige geometrische Form, wie z.B. ein Kegel-, Pyramiden- oder ein Satteldach, annehmen kann.

Der Innendurchmesser der Blasdüsen kann beispielsweise 4-10 mm betragen, mit einer Austrittsöffnung, die denselben Durchmesser hat oder auf bis zu 1 mm verengt ist. Bei für die punktförmige Tonerdezugabe bevorzugt angewendeten runden oder quadratischen Siloaustrittsöffnungen beträgt die Zahl der Blasdüsen zweckmässig 3 bis 6. Bei länglich ausgebildeten Austrittsöffnungen für die Mitteloder Querbedienung sind z.B. je 3 Düsen auf den Längsseiten angeordnet, während die Stirnseiten ohne Düsen sind.

Die Chargiermenge kann mit grosses Genauigkeit konstant gehalten werden, wenn zwei einstufige Chargiervorrichtungen übereinander in Reihe geschaltet werden und so ein Dosiervolumen bilden. In der Arbeitsphase fliesst, bei eingeschalteten ersten Blasdüsen, das Schüttgut vorerst aus dem Silo in einen unmittelbar unterhalb des oberen ersten Siphons angeordneten Dosierraum. In bezug auf die untere, zweite Chargiervorrichtung ist dieser Dosierraum der Silo für das Schüttgut. Werden die ersten Blasdüsen aus- und die zweiten Blasdüsen eingeschaltet, so kann das im Dosierraum befindliche Schüttgut durch die Austrittsöffnung ausfliessen.

Von wesentlicher Bedeutung kann die Entlüftung beim Füllen bzw. die Belüftung beim Leeren des Dosierraumes sein.

Mit zwei in Reihe geschalteten Chargierevorrichtungen mit Dosiervolumen können die Schwankungen der chargierten Schüttgutmenge auf etwa 1% herabgesetzt werden, wobei eine homogene Qualität des Schüttgutes vorausgesetzt wird.

Eine weitere Verbesserung der erfindungsgemässen Vorrichtung, insbesondere in bezug auf die konstruktive Vereinfachung, bringt die Ausbildung eines oben ständig offenen Dosierraumes, der unten in einen Siphon übergeht. Bevorzugt wenig unterhalb der Eintrittsöffnung mündet mindestens eine Blasdüse in den Dosierraum.

In der Ruhephase ist der Dosierraum vollständig mit Schüttgut gefüllt. In der Arbeitsphase wird durch die Blasdüsen - während einer bestimmten Zeit und mit bestimmtem Druck - Luft eingeblasen. Dabei fliesst das Schüttgut durch den Siphon in den Chargierschacht. Obwohl während der ganzen Arbeitsphase Schüttgut vom Silo in den Chargierraum fliesst, liegt die Chargiergenauigkeit überraschend unter 1%. Deshalb erübrigt es sich normalerweise in der Praxis, die Zuflussöffnung zum Chargierraum mit einem während der Arbeitsphase betätigbaren Verschlussystem zu versehen.

Bei allen Ausführungsformen der auswechselbaren Chargiereinheit muss darauf geachtet werden, dass der Schüttwinkel des am schlechtesten fluidisierbaren Materials kleiner ist als die Steigung der Wände des Dosierraumes bzw. des konischen Unterteils des Silos. Andernfalls können die gestellten Anforderungen in bezug auf die Chargiergenauigkeit nicht erfüllt werden. Deshalb liegt die Steigung der entsprechenden Wände bei mindestens 45°.

Die in den Chargierschacht fliessende Tonerde wird dem Krustendurchbruch in freiem Fall zugeführt. Dieser Zufluss kann präzisiert erfolgen, wenn unterhalb des Chargierschachtes ein Abflussrohr angeordnet wird. Damit wird jedoch eine erhöhte mechanische Beschädigungsanfälligkeit in Kauf genommen. Sämtliche erfindungsgemässe Vorrichtungen zeichnen sich durch folgende Vorteile aus:

- Keine mechanisch oder sonstwie bewegten Elemente, daher verschleissunempfindlich in staubbelasteter Umgebung.
- Vor Hitze und mechanischer Beschädigung weitgehend geschützt, weil im Silo eingebaut.
- Kompakte, robuste und wartungsfreie Einheit, im Reparaturfall durch den entleerten Silo nach oben leicht ausbaubar.
- Einfacher, kostengünstig herzustellender Aufbau.
- Automatisierungsfreundlich.
- Unabhängig von den Fliesseigenschaften des eingesetzten Schüttgutes.
- Keine Undichtigkeitsprobleme in Ruhestellung.

Ein weiterer Vorteil besteht darin, dass bestehende Mittelbedienungszellen ohne hohe Kosten auf Punktbedienung, mit vorzugsweise zwei Einheiten, umgerüstet werden können. Es ist nicht erforderlich, unter erheblichem Investitionsaufwand den gesamten anodischen Teil der Zelle zu ersetzen. Vielmehr müssen lediglich folgende Massnahmen getroffen werden:
- Entfernung der Tonerdedosierklappen,
- Verschliessen der Siloöffnungen bis auf die Austrittsöffnungen,
- Einbau der Chargiereinheiten und Verlegen der Druckluftleitungen,
- Umbau der Brechbalken zu punktförmig arbeitenden Meisselbrechern,
- Anpassung der Pneumatiksteuerung,
- Anschluss an Prozessrechner.

Die Erfindung wird anhand der Zeichnung näher erläutert.

Es zeigen schematisch:
- Fig. 1 einen Vertikalschnitt- durch zwei übereinander in Reihe geschaltete Chargiereinheiten;
- Fig. 2 eine aufgeschnittene Ansicht einer zweistufigen Chargiereinheit, oben offen, unten mit einem Siphon;
- Fig. 3 eine Draufsicht der Chargiereinheit von Fig. 2.
Fig. 1 zeigt eine zweistufige auswechselbare Chargiereinheit, die auf den Chargierschacht 26 "aufgesteckt" ist. Dieser Schacht 26 ist also nicht Bestandteil der Chargiereinheit, sondern ist entlang der Austrittsöffnung 20 mit dem untersten Teil 18 des Silos verschweisst oder einstückig mit diesem ausgebildet.

Der im wesentlichen prismatisch mit rechteckigem Querschnitt ausgebildete Dosierraum 44 hat folgende Seitenflächen:
- Ein horizontales, auf der linken Seite zur oberen Siphonwand 30' abgewinkeltes Deckblech 14',
- eine im Abstand a' von der Siphonscheidewand 30' vertikal angeordnete Seitenwand 46, welche im unteren Teil in die U-förmige Aussenwand 48 des unteren Siphons 12" übergeht, und
- eine steiler als der grösste Schüttwinkel der dosierten Materialien angeordnete Seitenwand 52.

Ummittelbar ausserhalb der oberen Siphonscheidewand 30' sind drei obere erste Blasdüsen 16' angeordnet, die von einem gemeinsamen Gasleitungsrohr 54 gespeist werden. Die Blasdüsenöffnungen 40' sind im Bereich des Randes 32' der Siphonscheidewand 30'.

Der unterste Horizontalbereich des prismenförmigen Dosierraumes 44 geht in einen Teil des unteren zweiten Siphons 12" mit U-förmiger Aussenwand 48 über. Der Siphon 12" ist innen durch die untere Siphonscheidewand 30", geüildet durch die vertikale untere Verlängerung der schrägen Seitenwand 52, begrenzt. Die unteren drei zweiten Blasdüsen 16" ragen, von einem noch im Dosierraum 44 angeordneten gemeinsamen Gasteilungsrohr 56 gespeist, in den unteren Siphon 12" hinein. Die unteren Düsenaustrittsöffnungen 40" können, je nach Fliesseigenschaften des dosierten Materials, eher höher als tiefer liegen.

Beim Füllen des Dosierraumes 44 entweicht die Abluft durch eine Oeffnung 58 in einen Staubabscheider 60 und von dort über einen Gaskanal 62 in den Raum unter der Zellenkapselung. Von dort wird die Abluft, gemeinsam mit den Ofengasen, abgesaugt und gereinigt. Beim Entleeren des Dosierraumes 44 dagegen erfolgt die Belüftung in entgegengesetzter Richtung.

In der Ruhephase ist der Dosierraum vollständig mit Schüttgut gefüllt. Gegenüber dem Staubabscheider 60 ist die Oeffnung 58 die Schüttgrenze, im unteren Siphon 12" der Schüttkegel 64.

In der Arbeitsphase werden vorerst die unteren Blasdüsen 16" eingeschaltet, bis der Dosierraum 44 und der untere zweite Siphon 12"vollständig entleert sind. Im oberen ersten Siphon 12' bildet sich ein Schüttkegel 66.

Unmittelbar nach dem Ausschalten der unteren zweiten Blasdüsen 16" werden die oberen ersten Blasdüsen 16' eingeschaltet, bis der Dosierraum 44 wieder vollständig gefüllt ist.

In der Ausführungsform nach den Fig. 2 und 3 ist eine konstruktiv wesentlich vereinfachte Ausführungsform einer Chargiereinheit dargestellt.

_ Der Dosierraum 44 hat die Form eines hochgestellten, im Querschnitt rhombusförmigen Prismas mit kurzen, horizontal angeordneten Seitenkanten. Selbstverständlich können als Varianten dieser Ausführungsform Dosierräume eine Form von vertikal angeordneten Doppelpyramiden oder Doppelkegeln, sowie Quadern oder Zylindern mit beidseitigem pyramidenbzw. kegelförmigem Abschluss, etc. aufweisen. Als wesentliche Anforderung sind dabei jedoch die obenstehenden Ausführungen bezüglich des Schüttwinkels zu beachten. Aus diesem Grunde fallen z.B. kugelförmige Dosierräume ausser Betracht.

Der Dosierraum 44 wird über einen vertikal in den mit dem Schüttgut gefüllten Silo hineinragenden Rohrstutzen 68 gespeist. Dieser ist mittels einer Muffe 70 an den Chargierraum geschweisst. Die Eintrittsöffnung 72 ist so dimensioniert, dass der Dosierraum 44 in ca. 30-90 sec gefüllt ist. Die Eintrittsöffnung kann mit einem an sich bekannten Verschlussystem versehen sein.

Der gesamte unterste Bereich des Dosierraumes 44 ist als Siphon 12 ausgebildet. Der untere Rand 32 der Siphonscheidewand 30 liegt so tief, dass der Schüttkegel 64 den oberen Rand 34 der U-förmigen Siphonaussenwand 48 nicht erreicht. Der Chargierschacht ist durch das Umlenkblech 74 angedeutet. Der konische unterste Teil des Silos mit der Austrittsöffnung ist einfachheitshalber weggelassen. Sie sind wie in den vorhergehenden Ausführungsbeispielen ausgebildet.

Auf einer Stirnseite des Dosierraumes 44, wenig unterhalb der Eintrittsöffnung 72, ist eine Blasdüse 16 mit horizontaler Einwirkung angeordnet.

In der Ruhephase ist der Dosierraum 44 vollständig mit Schüttgut gefüllt, die untere Begrenzung ist der Schüttkegel 64.

In der Arbeitsphase wird Luft durch die Düse 16 geblasen. Das fluidisierte Schüttgut fliesst innerhalb von wenigen Sekunden durch den Siphon 12. Während der gesamten Entleerzeit fliesst Schüttgut nach. Nach dem Abschalten der Blasduse 16 wird der Dosierraum 44 wieder vollständig gefüllt.

Die in den Fig. 2 und 3 dargestellte Chargiereinheit zeichnet sich nicht nur durch einfache Konstruktion aus, was Robustheit und Wirtschaftlichkeit zur Folge hat, sondern auch durch eine überraschende Dosiergenauigkeit. Verschiedene Messreihen haben bei einer Dosiermenge von 2500 Gramm Aluminiumoxid Abweichungen von weniger als 10 Gramm ergeben. Die Genauigkeit der Chargiereinheit liegt also bei der Dosierung von Aluminiumoxid weit unter 1%.

Die vorliegende Erfindung ist vorwiegend anhand der Zufuhr von Aluminiumoxid zu einer Schmelzflusselektrolysezelle zur Herstellung von Aluminium dargestellt worden. Sie beschränkt sich jedoch nicht auf diese speziellen Ausführungsformen, sondern ist allgemein zur Dosierung von fluidisierbaren Schüttgütern mit homogener Qualität verwendbar, wie z.B. Kryolith und Zement, aber auch Reis, Getreide und Zucker.

## Patentansprüche

1. Vorrichtung zum portionenweisen Zuführen eines fluidisierbaren Schüttgutes aus einem unten konisch auslaufenden, mit einer verschliessbaren Austrittsöffnung (20) versehenen Silo (18) zu einem Reaktionsgefäss, insbesondere von Tonerde aus einem Tagessilo zu einem Krustendurchbruch einer Schmelzflusselektrolysezelle zur Herstellung von Aluminium, mit einer unmittelbar oberhalb der Austrittsoffnung (20) des Silos diese in einer Ruhephase verschliessenden, answechselbar angeordneten und zumindest einen Siphon (12) mit Sipohnscheidewand (30) enthaltenden Chargiereinheit (10), die einen Chargierschacht (26) hat
dadurch gekennzeichnet, dass die Chargiereinheit (10) zweistufig arbeitet und mit einem belüftbaren Dosiervolumen (44) versehen ist, wobei oberhalb vom freien unteren Rand (32) des Scheidewand die Düsenaustrittsöffnung (40) wenigstens einer Blasdüse (16) je Siphon mündet.

2. Vorrichtung nach Anspruch 1, dadurch gekennzeichnet, dass in jeder Chargiereinheit (10) 3 bis 6 Blasdüsen (16) vorgesehen sind.

3. Vorrichtung nach Anspruch 1 oder 2, dadurch gekennzeichnet, dass die Chargiereinheit (10) aus einem oberen ersten Siphon (12') mit oberen ersten Blasdüsen (16'), dem belüftbaren Dosiervolumen (44) und einem unteren zweiten Siphon (12") mit unteren zweiten Blasdüsen (16") besteht, wobei obere und untere Blasdüsen nacheinander betätigbar sind.

4. Vorrichtung nach Anspruch 1 oder 2, dadurch gekennzeichnet, dass die Chargiereinheit (10) aus dem Dosierraum (44), einem offenen, vertikal in das Schüttgut im Silo hineinragenden Rohrstutzen (68) im obersten Bereich, dem sich über die ganze horizontale Länge erstreckenden Siphon (12) im untersten Bereich und mindestens einer wenig unterhalb der Eintrittsöffnung (72) des Rohrstutzens (68) angeordneten Blasdüse (16) besteht.

5. Vorrichtung nach Anspruch 4, dadurch gekennzeichnet, dass der Dosierraum (44) in Form eines hochgestellten, im Vertikalschnitt rhombusförmigen Prismas mit kurzen horizontal angeordneten Seitenkanten; einer Doppelpyramide oder eines Doppelkegels sowie eines Quaders oder Zylinders mit beidseitigem pyramiden- bzw. kegelförmigen Abschluss ausgebildet ist.

## Claims

1. A device for feeding a fluidizable bulk material in batches to a reaction vessel from a silo (18) which tapers to a cone at the bottom and is provided with a closable outlet opening (20), in particular for feeding alumina from a day silo to a break through the crust on a fusion electrolysis cell for the production of aluminium, having directly above the outlet opening (20) from the silo a charging unit (10) which closes the latter off in a rest phase and which is arranged to be exchangeable and contains at least one siphon (12) with a siphon partition wall (30) and which has a charging chute (26),
characterized in that
the charging unit (10) works in two stages and is provided with a batch volume (44) capable of being aerated, and the nozzle outlet opening (40) of at least one blast nozzle (16) per siphon opens out above the free bottom edge (32) of the partition wall.

2. A device as in Claim 1, characterized in that in each charging unit (10) 3 to 6 blast nozzles (16) ara provided.

3. A device as in Claim 1 or 2, characterized in that the charging unit (10) consists of an upper first siphon (12') having upper first blast nozzles (16'), of the batch volume (44) capable of being serated, and of a lower second siphon (12") having lower second blast nozzles (16"), where the upper and lower blast nozzles may be actuated one after the other.

4. A device as in Claim 1 or 2, characterized in that the charging unit (10) consists of the batch chamber (44), of an open pipe stub (68) in the uppermost region, which projects vertically into the bulk material in the silo, of the siphon (12) extending over the whole horizontal length in the lowermost region and of at least one blast nozzle (16) arranged a little below the inlet opening (72) from the pipe stub (68).

5. A device as in Claim 4, characterized in that the batch chamber (44) is made in the form of a priam of rhomboidal vertical crosssection placed on edge and having short side edges arranged horizontally, of a double pyramid or a double cone as well as of a right parallelepiped or cylinder having a pyramidal or conical termination on both sides.

## Revendications

1. Dispositif pour introduire par portions un matériau en vrac pouvant se fluidifier, en provenance d'un silo (18) qui se termine en cône et qui présente une ouverture de sortie (20) que l'on peut fermer, dans un récipient pour réaction, en particulier pour introduire de l'alumine, en provenance d'un silo journalier, dans une découpe dans la croûte d'une cellule d'électrolyse d'un bain en fusion pour la fabrication d'aluminium, comportant une unité de chargement (10) qui est disposée immédiatement au-dessus de l'ouverture de sortie (20) du silo, qui ferme cette ouverture de sortie en phase de repos, que l'on peut échanger, qui contient au moins un siphon (12) avec une paroi séparatrice du siphon (30) et qui présente un puits de chargement (26), caractérisé
en ce que l'unité de chargement (10) travaille à double étage et comporte un volume de dosage (44) dans lequel on peut souffler de l'air, étant précisé qu'au-dessus du bord inférieur libre (32) de la paroi séparatrice, débouche par siphon l'ouverture de sortie (40) d'au moins une buse soufflante (16).

2. Dispositif selon la revendication 1, caractérisé en ce que dans chaque unité de chargement (10) sont prévues Z à 6 buses soufflantes (16).

3. Dispositif selon la revendication 1 ou 2, caractérisé en ce que l'unité de chargement (10) est constituée d'un premier siphon supérieur (12') avec les premières buses soufflantes supérieures (16') du volume de dosage (44) dans lequel on peut souffler de l'air et d'un second siphon inférieur (12") avec des secondes buses soufflantes inférieures (16"), étant précise que l'on peut actionner les buses soufflantes supérieures et inférieures les unes après les autres.

4. Dispositif selon la revendication 1 ou 2, caractérisé en ce que l'unité de chargement (10) est constituée du volume de dosage (44), d'une tubulure (68), ouverte et pénétrant verticalement dans le matériau en vrac du silo, dans la zone la plus haute, du siphon (12), qui s'étend sur toute la longueur horizontale, dans la zone la plus basse et d'au moins une buse soufflante (16) disposée un peu en-dessous de l'ouverture d'entrée (72) de la tubulure (68).

5. Dispositif selon la revendication 4, caractérisé en ce que le volume de dosage (44) a la forme d'un prisme dressé à section verticale losange, avec de courtes arêtes latérales disposées horizontalement, d'une double pyramide ou d'un double cône ainsi que d'un parallélépipède ou d'un cylindre se terminant des deux côtés en forme de pyramide ou de cône.
